# EUROPÄISCHE PATENTSCHRIFT

(11) **EP 1 898 001 B1**
(45) Veröffentlichungstag und Bekanntmachung des Hinweises auf die Patenterteilung: **05.01.2011**
(21) Anmeldenummer: 07017165.7
(22) Anmeldetag: 01.09.2007
(51) Int. Cl.: E01D 15/127

(54) **Brückenelement**
Bridge element
Elément de pont

(30) Priorität: 08.09.2006 DE 102006042251
(43) Veröffentlichungstag der Anmeldung: 12.03.2008
(73) Patentinhaber: General Dynamics Santa Barbara Sistemas GmbH, 67655 Kaiserslautern (DE)
(72) Erfinder: Emrich, Lothar, 66907 Rehweiler (DE); Schwebius, Walter, 66989 Höhfröschen (DE)
(74) Vertreter: Patentanwälte Möll, Bitterich & Dr. Keller

(56) Entgegenhaltungen:
- EP-A- 0 407 235
- EP-A- 0 916 769
- GB-A- 2 251 448

## Beschreibung

Die Erfindung betrifft Brückenelemente, mitzuführen auf einem Transport- und Verlegefahrzeug mit Verlegeeinrichtung, insbesondere einem Verlegepanzer, zur Bildung von wahlweise Kurzbrücken oder Langbrücken.

Anfang der 70er Jahre des 20. Jahrhunderts wurde erstmals eine flach verlegbare Langbrücke mit einer Spannweite von 22 m vorgestellt, deren zwei Hälften auf einem Verlegepanzer transportiert und vollautomatisch zu einer Langbrücke zusammengekoppelt werden konnten. Mit Hilfe der Verlegeeinrichtung des Panzers kann diese Langbrücke frei tragend über das zu überwindende Hindernis, z. B. einen Flusslauf, vorgeschoben und verlegt werden. Ebenso ist ein Rückbau möglich.

Da eine Brückenlänge von 22 m nicht in allen Fällen nötig ist, wurde später nach dem Konstruktionsprinzip der Langbrücke eine Kurzbrücke von 11 m Länge konstruiert, die mit derselben Verlegeeinrichtung verlegt werden kann. Die Verlegeeinrichtung selbst wurde so modifiziert, dass der Verlegepanzer entweder eine Langbrücke oder zwei Kurzbrücken transportieren und verlegen kann.

Bald stellte sich als ein gewisser Mangel heraus, dass jeweils vor Beladen des Verlegepanzers entschieden werden muss, ob eine Langbrücke oder zwei Kurzbrücken zum Einsatz kommen sollen. Damit war eine schnelle Reaktion auf wechselnde Anforderungen nicht möglich.

Aus der EP 0 374 019 A1 ist ein gattungsgemäßes Brückenelement bekannt. Dieses besteht im wesentlichen aus einer feststehenden Rampe, einer schwenkbaren Fahrbahnplatte als Obergurt eines Fachwerks und einem Untergurt. Die Fahrbahnplatte ist mit Hilfe eines Scharniers an der feststehenden Rampe angelenkt und besitzt eine abklappbare, mit dem Untergurt verriegelbare Rampenspitze. Die bewegliche Fahrbahnplatte wird mit Hilfe eines Hydraulikzylinders, der entweder am Verlegefahrzeug oder am Untergurt gelagert ist, aufgerichtet bzw. abgesenkt. Damit das so gebildete Fachwerk statisch bestimmt und funktionsfähig ist, ist auch der Untergurt biegesteif ausgeführt. Die Rampenspitze ist tragender Bestandteil des Fachwerks und muss daher ebenfalls biegesteif dimensioniert werden.

Die bewegliche Fahrbahnplatte wird im Belastungsfall mit örtlicher Biegung und Normalkräften belastet, unabhängig davon, ob sie als Kurzbrücke oder als Teil einer Langbrücke eingesetzt ist. Bei der Verwendung als Kurzbrücke, d. h. mit abgesenkter Fahrbahnplatte, wird die Steifigkeit des Brückenfachwerks allein durch die feste Verriegelung von Fahrbahnplatte und Untergurt erzielt.

Aus der DE-G 94 12 270 U1 bzw. der EP 0 391 149 B2 sind weitere Brückenelemente ähnlicher Bauart bekannt. Auch bei diesen muss der Untergurt biegesteif ausgeführt sein, damit das aus festem Rampenelement, beweglicher Fahrbahnplatte und Untergurt gebildete Fachwerk statisch bestimmt und somit tragfähig ist.

Ein weiteres Brückenelement zur Bildung von mittels eines Verlegefahrzeugs verlegbaren wahlweise Kurz- oder Langbrücken ist bekannt aus der EP 0 916 769B. Dieses Brückenelement besitzt eine einzige klappbare Rampe mit einer klappbaren Rampenspitze und einen Untergurt, gebildet durch zwei biegeweiche Zuggurte, die im Bereich der klappbaren Rampe durch einen Querträger verbunden sind, um die nötige Stabilität und Form zu gewährleisten. Diese Rampe erstreckt sich über die halbe Länge des Brückenelements. In der angehobenen Position der Rampe wird die Rampenspitze mit einer am Untergurt angebrachten Kupplung biegesteif verbunden. Am freien Ende der Zuggurte sind Zugkupplungen vorgesehen. Zur Vollendung der Langbrücke sind auch an den Obergurten Kupplungen vorgesehen, wobei einfache Klauenkupplungen genügen, da nur Druckkräfte herrschen.

Diese Unsymmetrie der Brückenelemente behindert die Handhabung. So kann z. B. nach dem Aufnehmen einer Kurzbrücke von der Gegenseite eine Langbrücke erst dann verlegt werden, nachdem das eine Brückenelement um 180° um seine Hochachse gedreht wurde. Dafür ist jedoch die bekannte Verlegeeinrichtung nicht vorbereitet.

Es versteht sich, dass zum Bewegen der Brückenelemente und der daraus hergestellten Brücken Laufwerke erforderlich sind, bestehend aus Rollensätzen einerseits und Laufbahnen andererseits. Bei vielen Brückensystemen sind die Laufbahnen Bestandteil der Brückenelemente, die Rollensätze Bestandteil der am Verlegefahrzeug montierten Verlegeeinrichtung. Die Laufbahnen unterliegen einem hohen Verschleiß. Deswegen müssen diese Brückenelemente häufig repariert werden. Oder man fertigt die Laufbahnen aus Stahl, wodurch das Gewicht erhöht wird. Beides ist unbefriedigend.

Ein weiterer gemeinsamer Nachteil der vorgestellten Brückenelemente ist, dass aus ihnen entweder nur eine Kurzbrücke oder nur eine zweimodulare Langbrücke hergestellt werden kann. Damit ist die Verwendung deutlich beschränkt.

Aus der EP 0 757 132 B1 ist eine Panzerbrücke mit einem klappbaren Querträger bekannt. Die Stabilisierung erfolgt mittels Federelementen. Die Rollen sind an der Brücke, die Laufbahnen am Verleger angebracht.

Aus der EP 0 685 599 B1 ist ein Verlegesystem mit einem verschiebbaren Verlegebalken bekannt. Auch hier sind die Rollen an der Brücke, die Laufbahnen am Verleger angebracht.

Die EP 0 757 131 B1 beschreibt ein Kupplungssystem für die Verbindung von Brückenmodulen. Die Rollen sind an der Brücke, die Laufbahnen am Verleger angebracht.

Die GB 2 251 448 A beschreibt ein gattungsgemäßes Bückenelement mit den Merkmalen des Oberbegriffs der Anspruchs 1.

Der vorliegenden Erfindung liegt die Aufgabe zugrunde, Brückenelemente anzugeben, die sehr variabel in der Anwendung sind und bei Bedarf in beliebiger Anzahl zu einer Brücke gekoppelt werden können.

Diese Aufgabe wird gelöst durch Brückenelemente mit folgenden Merkmalen:
- ein Basiselement, dimensioniert als biegesteifer Träger mit Untergurt und Fahrbahn,
- wenigstens eine am Basiselement angelenkte Rampe, gebildet durch eine Rampenbasis mit einer beweglich angelenkten Rampenspitze,
   gekennzeichnet durch die Merkmale:
- an beiden Enden des Basiselements sind Rampen angelenkt,
- die Rampenbasis
   - ist als biegesteifes U-Profil oder als geschlossener Kastenträger dimensioniert
   - und mit Hilfe von Kupplungen sowohl in der angehobenen wie in der abgesenkten Position mit dem Basiselement biegesteif koppelbar,
- die Rampenspitze
   - ist an der Rampenbasis angelenkt,
   - bildet in der gestreckten Endstellung mit der Rampenbasis die Rampe
   - und steht in der abgewinkelten Endstellung auf dem Untergurt,
- die Länge der Rampenspitze und die Position der Kupplungen sind so abgestimmt, dass die Rampenbasis in der angehobenen Position mit dem Basiselement eine ebene Fahrbahn bildet,
- an den freien Enden der Untergurte sind Zugkupplungen vorgesehen,
- an den freien Enden der Rampenbasis sind Druckkupplungen vorgesehen,
- am Basiselement befinden sich Tragelemente mit Tragrollen,
- an der Rampenbasis befinden sich Steuerelemente mit einer Steuerrolle,
- die Trag- und Steuerelemente kooperieren
   - mit der auf dem Fahrzeug mitgeführten Verlegeeinrichtung
   - und mit einer an der Verlegeeinrichtung vorgesehenen Aufrichteschiene.

Vorteilhafterweise wird bei dem erfindungsgemäßen Brückensystem mit klappbaren Rampen an jedem Ende die vertikale Bewegung der Rampen auch für die Funktion des Verlegesystems eingesetzt.

Die Rollensätze sind am Brückenelement befestigt, die Rollenlaufbahnen befinden sich an der Verlegeeinrichtung. Dies hat den Vorteil, dass alle Komponenten, die beim Verlegevorgang einem Verschleiß unterliegen könnten, leicht austauschbar sind. Die Führungsbahnen der auf dem Verlegefahrzeug mitgeführten Verlegeeinrichtung können in verschleißfestem Stahl ausgeführt werden. Die Tragekonstruktion der Brückenelemente wird durch den Verschleiß nicht direkt beansprucht. Das Gewicht der Brückenelemente wird nicht erhöht.

Die an der Rampenbasis angebrachte Führungsrolle wird bei der Bildung einer Kurz- oder Langbrücke durch teilweise Neigung der Verlegeeinrichtung beim horizontalen Verschieben der Brückenelemente oder beim Absenken derselben auf die Laufbahn jeweils automatisch in die richtige Position unter oder über der Führungsbahn der Verlegeeinrichtung oder einer speziellen, dort angebrachten Aufrichteschiene gebracht, ohne dass es einer besonderen Steuerungsvorrichtung bedarf. Die an der Rampenbasis angebrachte Steuerrolle wird jeweils kombiniert mit der am Basiselement angeordneten Tragrolle zur Abstützung der Vorbaumomente eingesetzt.

Zusätzlich können am Basiselement zwei Kippsicherungen angeordnet sein, die beim Bau einer Langbrücke das Kippen oder Verschieben des vorkragenden Basiselements verhindern.

Gemäß einer Weiterbildung der Erfindung kann unter der Tragrolle eine Doppelrolle montiert werden. Dabei hat dieses Rollenpaar im Gleichgewichtsfall keine Funktion. Sie bildet jedoch eine stabile Dreipunktauflage, die ein Pendeln der vorkragenden Brücke verhindert. Beim Vorbau der Gesamtbrücke übernimmt es temporär die Abstützung der Gewichtsmomente des auskragenden Brückenteils. In den Zwischenstellungen übernimmt es eine zusätzliche Stabilisierungsfunktion.

Durch die Anordnung der Rollen am Brückenelement wird der Untergurt nicht mit Abstützkräften der Rollen während des Verlegens belastet. Es kann daher eine raum- und gewichtsgünstige Form gewählt werden.

Vorteilhafterweise ist das Gelenk zwischen Basiselement und Rampenbasis ein verdeckt angeordnetes, durchgehendes Scharnierband.

Gemäß einer Ausgestaltung der Erfindung sind Basiselement und Rampenbasis im Bereich der Fahrbahn als Druckgurt dimensioniert. Dabei sind an den Enden dieses Druckgurts Klauenkupplungen vorgesehen.

Gemäß einer Ausgestaltung der Erfindung ist der Untergurt als Zuggurt dimensioniert, wobei an den Enden des Zuggurts Zugkupplungen vorgesehen sind.

Zur Entlastung der Gelenke stützt sich die Rampenspitze sowohl in der angehobenen wie in der abgesenkten Position mit Hilfe von Druckflächen gegen die Rampenbasis ab. Damit kann sie auch Gewichts- bzw. Auflagekräfte aufnehmen.

Eine weitere Aufgabe der Rampenspitze besteht darin, die Untergurt-Kupplungen im Auffahrbereich und die Druckleisten des Obergurts gegen Verschmutzung und Beschädigung zu schützen.

Vorteilhafterweise sind Rampenspitzen und Untergurte formschlüssig gekoppelt, um die auskragenden Untergurte gegen Seitenkräfte zu stabilisieren.

Gemäß einer Weiterbildung der Erfindung ist in das Brückenelement eine Mechanik fest installiert, die die Schwenkbewegung der beweglichen Rampenbasis mit der Schwenkbewegung der beweglichen Rampenspitze koppelt. Dieses Merkmal beschleunigt den Verlegevorgang, was bei einer Gefechtsfeldbrücke von besonderem Wert ist, und führt zu einer weiteren Verringerung des Brückengewichts.

Vorzugsweise bestehen alle hoch belasteten Teile des Brückenelements, beispielsweise die Druckflächen, aus Stahl, alle anderen Teile aus einer Leichtmetalllegierung, vorzugsweise einer hochfesten Leichtmetalllegierung.

Anhand der Zeichnung soll die Erfindung in Form von Ausführungsbeispielen näher erläutert werden. Es zeigen jeweils rein schematisch
- Fig. 1: ein Brückenelement als Kurzbrücke,
- Fig. 2: das Brückenelement der Fig. 1 als Mittelstück einer mehr-modularen Langbrücke,
- Fig. 3: zwei Brückenelemente, gekoppelt zu einer zwei-modularen Langbrücke,
- Fig. 4: in vergrößertem Maßstab einen Ausschnitt aus Fig. 1,
- Fig. 5: in vergrößertem Maßstab einen Ausschnitt aus Fig. 2,
- Fig. 6: das Anheben der Rampenbasis durch vertikales Absenken des Brückenelements,
- Fig. 7: das Anheben der Rampenbasis durch horizontales Verschieben des Brückenelements und
- Fig. 8: die für das Verlegen der Brückenelemente wesentlichen Teile eines Verlegefahrzeugs.

Fig. 1 zeigt eine Kurzbrücke, gebildet durch ein einzelnes Brückenelement 10. Dieses besitzt ein festes Basiselement 1, an dessen beiden Enden eine Rampe, gebildet durch eine Rampenbasis 2 und eine daran angelenkte Rampenspitze 3, angelenkt ist. Als Gelenk zwischen Basiselement 1 und Rampenbasis 2 eignet sich ein verdeckt eingebautes Scharniergelenk. Die Länge der Rampen 2, 3 beträgt etwa ein Viertel der Länge des Brückenelements. Unter den Rampen 2, 3 und dem Basiselement 1 laufen Zuggurte 1'.

In der in Fig. 1 dargestellten Position sind die Rampenbasen 2 und die Rampenspitzen 3 mit dem Basiselement 1 biegesteif verbunden. Einzelheiten werden anhand der Fig. 4 verdeutlicht. Dadurch ist das Brückenelement 10 als Kurzbrücke voll einsatzfähig.

Fig. 2 zeigt das Brückenelement 10 der Fig. 1 derart umgebaut, dass es als Mittelelement in einer mehr-modularen Brücke eingesetzt werden kann. Dazu sind die Rampenbasen 2 so weit hochgeschwenkt, dass sie mit dem festen Basiselement 1 eine ebene Fahrbahn 9 bilden, und mit dem Basiselement 1 biegesteif verbunden. Die Rampenspitzen 3 sind nach unten geklappt und mit Hilfe von formschlüssigen Kupplungen 15 auf den Untergurten 1' aufgestellt. Dadurch werden die Untergurte 1' gegen Seitenkräfte stabilisiert. Einzelheiten werden anhand der Fig. 5 verdeutlicht.

Fig. 3 zeigt eine aus zwei Brückenelementen 10 bestehende zwei-modulare Langbrücke. Die endseitigen Rampen 2, 3 sind wie in der Fig. 1 nach unten geklappt. Die in der Mitte der Langbrücke befindlichen Rampenbasen 2 sind wie in der Fig. 2 nach oben geschwenkt und werden durch die nach unten geklappten Rampenspitzen 3 in dieser Position unterstützt. Dadurch entsteht eine durchgehende ebene Fahrbahn 9.

Zur Übertragung der Kräfte zwischen den gekoppelten Brückenelementen 10 sind die Basiselemente 1 und die Rampenbasen 2 im Bereich der Fahrbahn 9 als Druckgurte ausgebildet. Außerdem sind sie an der Koppelstelle mit Druckkupplungen 4' ausgerüstet. Im einfachsten Fall sind dies formschlüssige Druckleisten, die nicht nur Druckkräfte sondern auch Querkräfte übertragen. Die Untergurte 1' sind als Zuggurte ausgebildet und an der Verbindungsstelle mit Zugkupplungen 4 versehen. Im einfachsten Fall sind dies Klauenkupplungen. Insgesamt entsteht so ein tragfähiges Fachwerk, so dass bei einer Brückenlänge von 26 m und geeigneter Dimensionierung große Lasten, z.B. Kampfpanzer der Klasse MLC 70/80, die Langbrücke befahren können.

Wie die Fig. 1 bis 3 zeigen, sind die Brückenelemente 10 an den Basiselementen 1 mit drei Tragrollen 5 ausgerüstet.

Unterhalb der Tragrollen 5 können zwei Kippsicherungen 5' mit gegenseitigem horizontalem Abstand angeordnet sein, um zu verhindern, dass die auf der Verlegeeinrichtung bewegten Kurz- oder Langbrücken unkontrolliert pendeln. Der vertikale Abstand zwischen Rolle 5 und Kippsicherung 5' ist auf die auf dem Verlegefahrzeug mitgeführte Verlegeeinrichtung (Fig. 8) abgestimmt. Die Kippsicherungen können auch als Rolle ausgebildet sein.

Wie die Fig. 1 bis 3 ebenfalls erkennen lassen, befindet sich je eine Steuerrolle 6 an der einen und/oder der anderen Seite der Rampenbasen 2. Diese Steuerrollen 6 sind so positioniert, dass sie sich bei abgesenkter Rampenbasis 2 (Fig. 1) unterhalb der Führungsschiene der Verlegeeinrichtung (Fig. 8), bei angehobener Rampenbasis 2 (Fig. 2) dagegen auf der Höhe der Tragrolle 5 befinden. Dies wird durch eine horizontale bzw. vertikale Bewegung des Brückenelements 10 während der Verlegung im Zusammenwirken mit einer an der Verlegeeinrichtung vorgesehenen Aufrichteschiene A, A' (Fig. 6 bzw. Fig. 7 und Fig. 8) bewirkt. Dadurch werden die Bewegungen der Brückenelemente 10 während des Verlegevorgangs auch zur Einstellung der gewünschten Brückenlänge eingesetzt, ohne dass eine zusätzliche Verstellmechanik benötigt wird. Dadurch wird erreicht, dass sowohl Kurzbrücken als auch Langbrücken mit der Verlegeeinrichtung ohne Umbauten montiert und verlegt werden können.

Fig. 4 zeigt in vergrößertem Maßstab einen Ausschnitt aus der Fig. 1. Man erkennt das Ende des Basiselement 1, an dem mit Hilfe eines Gelenks 11, vorzugsweise eines Scharnierbandes, die Rampenbasis 2 angelenkt ist. Die Rampenbasis 2 ist als Kastenprofil mit U-förmigen Querschnitt ausgebildet. Sie besitzt zwei vorbereitete Kupplungsöffnungen 12, 13, so dass mit Hilfe von Kupplungsbolzen (nicht dargestellt) eine biegesteife Verbindung mit dem Basiselement 1 hergestellt werden kann.

An dem freien Ende der Rampenbasis 2 ist mit Hilfe eines Gelenks 14 die Rampenspitze 3 angelenkt, die sich in der dargestellten Position gegen die Rampenbasis 2 abstützt, wobei geeignete Stützflächen aus Stahl vorgesehen sind. In dieser Position können sowohl die Rampenbasis 2 als auch die Rampenspitze 3 Gewichtskräfte auf die Unterlage, beispielsweise ein Flussufer, übertragen.

Fig. 5 zeigt in vergrößertem Maßstab einen Ausschnitt aus der Fig. 2. Die Rampenbasis 2 ist hochgeschwenkt und bildet zusammen mit dem Basiselement 1 die durchgehende ebene Fahrbahn 9. Die Rampenbasis 2 ist über die Bolzenöffnung 12 und einen durchgesteckten Kupplungsbolzen (nicht dargestellt) mit dem Basiselement 1 biegesteif gekoppelt.

Die Rampenspitze 3 ist nach unten geschwenkt und steht in einer formschlüssigen Kupplung 15 auf dem Untergurt 1'. Dank der formschlüssigen Kupplung 15 kann die Rampenspitze 3 den Untergurt 1' gegen Seitenkräfte stabilisieren.

Fig. 6 zeigt in vergrößertem Maßstab einen Ausschnitt aus Fig. 2. Die Rampenbasis 2 wird durch die Vertikalbewegung (C) des Basiselements 1 aufgerichtet. Die Steuerrolle 6 legt sich während der Vertikalbewegung des Basiselements 1 auf die an der Verlegeeinrichtung (Fig. 8) vorgesehene Aufrichteschiene A und richtet dadurch die Rampenbasis 2 auf.

Fig. 7 zeigt ebenfalls in vergrößertem Maßstab einen weiteren Ausschnitt aus Fig. 2. In diesem Ausführungsbeispiel erfolgt das Aufrichten der Rampenbasis 2 durch eine Horizontalbewegung B des Basiselements 1. Während der Horizontalbewegung B läuft die Steuerrolle 6 auf der Rampe einer Aufrichteschiene A' der Verlegeeinrichtung (Fig. 8) hoch und richtet dadurch die Rampenbasis 2 auf.

Fig. 8 zeigt rein schematisch ein Verlegefahrzeug 20, hier in Form eines Verlegepanzers. Die Verlegeeinrichtung 21 ist bereits in die Verlegeposition ausgefahren. Das Brückenelement 10 ist an der Verlegeeinrichtung 21 ganz vorgefahren. Die Steuerrolle 6 befindet sich unterhalb der Aufrichteschiene 22, so dass Rampenbasis 2 und Rampenspitze 3 sich in der gestreckten Position befinden und somit eine Auffahrrampe bilden, wie in den Fig. 1, 3 und 4 dargestellt.

## Patentansprüche

1. Brückenelement (10), mitführbar auf einem Transport- und Verlegefahrzeug (20) mit Verlegeeinrichtung (21), insbesondere einem Verlegepanzer, zur Bildung von wahlweise Kurzbrücken oder Langbrücken, im wesentlichen umfassend
- ein Basiselement (1), dimensioniert als biegesteifer Träger mit Untergurt (1') und Fahrbahn (9),
- und wenigstens eine am Basiselement (1) angelenkte Rampe, gebildet durch eine Rampenbasis (2) mit einer beweglich angelenkten Rampenspitze (3),
**gekennzeichnet durch** die Merkmale:
- an beiden Enden des Basiselements (1) sind Rampen angelenkt,
- die Rampenbasis (2)
- ist als biegesteifes U-Profil oder als geschlossener Kastenträger dimensioniert
- und mit Hilfe von Kupplungen (12, 13) sowohl in der angehobenen wie in der abgesenkten Position mit dem Basiselement (1) biegesteif koppelbar,
- die Rampenspitze (3)
- ist an der Rampenbasis (2) angelenkt,
- bildet in der gestreckten Endstellung mit der Rampenbasis (2) die Rampe
- und steht in der abgewinkelten Endstellung auf dem Untergurt (1'),
- die Länge der Rampenspitze (3) und die Position der Kupplungen (12, 13) sind so abgestimmt, dass die Rampenbasis (2) in der angehobenen Position mit dem Basiselement (1) eine ebene Fahrbahn (9) bildet,
- an den freien Enden der Untergurte (1') sind Zugkupplungen (4) vorgesehen,
- an den freien Enden der Rampenbasis (2) sind Druckkupplungen (4') vorgesehen,
- am Basiselement (1) befinden sich Tragelemente mit Tragrollen (5),
- an der Rampenbasis (2) befinden sich Steuerelemente mit einer Steuerrolle (6),
- die Trag- und Steuerelemente (5, 6) kooperieren
- mit der auf dem Fahrzeug (20) mitgeführten Verlegeeinrichtung (21)
- und mit einer an der Verlegeeinrichtung (21) vorgesehenen Aufrichteschiene (22).

2. Brückenelement nach Anspruch 1, **gekennzeichnet durch** das Merkmal:
- am Basiselement (1) sind vorzugsweise zwei Kippsicherungen (5') angebracht.

3. Brückenelement nach Anspruch 1, **gekennzeichnet durch** das Merkmal:
- die Tragelemente (5) am Basiselement (1) umfassen auch Doppelrollen.

4. Brückenelement nach Anspruch 1, **gekennzeichnet durch** das Merkmal:
- das Gelenk (11) zwischen Basiselement (1) und Rampenbasis (2) ist ein verdeckt angeordnetes, durchgehendes Scharnierband.

5. Brückenelement nach Anspruch 1, **gekennzeichnet durch** das Merkmal:
- Basiselement (1) und Rampenbasis (2) sind im Bereich der Fahrbahn (9) als Druckgurt dimensioniert.

6. Brückenelement nach Anspruch 5, **gekennzeichnet durch** das Merkmal:
- am Druckgurt sind formschlüssige Druckkupplungen (4') mit Querkraftübertragung vorgesehen.

7. Brückenelement nach Anspruch 1, **gekennzeichnet durch** das Merkmal:
- der Untergurt (1') ist biegeweich.

8. Brückenelement nach Anspruch 1, **gekennzeichnet durch** das Merkmal:
- die Rampenspitze (3) stützt sich in der angehobenen wie in der abgesenkten Position mit Hilfe von Druckflächen (3') gegen die Rampenbasis (2) ab.

9. Brückenelement nach Anspruch 8, **gekennzeichnet durch** das Merkmal:
- zwischen der Rampenspitze (3) und den Untergurten (1') besteht eine formschlüssige Kopplung (15).

10. Brückenelement nach Anspruch 1, **gekennzeichnet durch** die Merkmale:
- das Basiselement (1) ist als nach unten offener U-Träger ausgebildet,
- die Rampenbasis (2) ist als Kastenträger ausgebildet.

11. Brückenelement nach Anspruch 1, **gekennzeichnet durch** das Merkmal:
- an der Verlegeeinrichtung (21) ist eine Aufrichteschiene (A) vorgesehen, die mit Hilfe der Steuerrolle (6) bei einer vertikalen Bewegung (C) des Basiselements (1) die Rampenbasis (2) aufrichtet.

12. Brückenelement nach Anspruch 1, **gekennzeichnet durch** das Merkmal:
- an der Verlegeeinrichtung (21) ist eine Aufrichteschiene mit Rampe (A') vorgesehen, die mit Hilfe der Steuerrolle (6) bei einer horizontalen Bewegung (B) des Basiselements (1) die Rampenbasis (2) aufrichtet.

13. Brückenelement nach einem der Ansprüche 1 bis 12, **gekennzeichnet durch** die Merkmale:
- alle hoch belasteten Teile bestehen aus Stahl,
- alle anderen Teile bestehen aus einer Leichtmetalllegierung.

## Claims

1. A bridge element (10) which can be carried on a transporting and installing vehicle (20) with an installing device (21), in particular an installing tank, so as to form alternatively short bridges or long bridges, substantially comprising
- a base element (1) designed as a rigid beam with a lower chord (1') and a carriageway (9),
- and at least one ramp articulated to the base element (1) and formed by a ramp base (2) with a movably articulated ramp tip (3),
**characterised by** the features:
- ramps are articulated at both ends of the base element (1),
- the ramp base (2)
-- is designed as a rigid U-profile or as a closed box beam
-- and can be rigidly coupled to the base element (1) by means of couplings (12,13) both in the raised position and in the lowered position,
- the ramp tip (3)
-- is articulated to the ramp base (2),
-- in the extended end position forms the ramp with the ramp base (2)
-- and in the offset end position is positioned on the lower chord (1'),
- the length of the ramp tip (3) and the position of the couplings (12,13) are so matched that in the raised position the ramp base (2) forms a flat carriageway (9) with the base element (1),
- tow couplings (4) are provided at the free ends of the lower chords (1'),
- pressure couplings (4') are provided at the free ends of the ramp base (2),
- support elements with support rollers (5) are situated on the base element (1),
- control elements with a control roller (6) are situated on the ramp base (2),
- the support and control elements (5,6) co-operate
-- with the installing device (21) carried on the vehicle (20)
-- and with an erecting rail (22) provided on the installing device (21).

2. A bridge element according to Claim 1, **characterised by** the feature:
- preferably two tipping-prevention means (5') are mounted on the base element (1).

3. A bridge element according to Claim 1, **characterised by** the feature:
- the support elements (5) on the base element (1) also comprises double rollers.

4. A bridge element according to Claim 1, **characterised by** the feature:
- the articulation (11) between the base element (1) and the ramp base (2) is a concealed continuous hinge band.

5. A bridge element according to Claim 1, **characterised by** the feature:
- the base element (1) and the ramp base (2) are designed as a compression chord in the vicinity of the carriageway (9),

6. A bridge element according to Claim 5, **characterised by** the feature:
- form-locking pressure couplings (4') with lateral-force transmission are provided on the compression chord.

7. A bridge element according to Claim 1 , **characterised by** the feature:
- the lower chord (1') is flexible.

8. A bridge element according to Claim 1, **characterised by** the feature:
- in the raised position and in the lowered position the ramp tip (3) bears against the ramp base (2) by means of pressure surfaces (3').

9. A bridge element according to Claim 8, **characterised by** the feature:
- a form-locking coupling (15) is provided between the ramp tip (3) and the lower chords (1').

10. A bridge element according to Claim 1, **characterised by** the features:
- the base element (1) is in the form of a downwardly open U-beam,
- the ramp base (2) is in the form of a box beam.

11. A bridge element according to Claim 1, **characterised by** the feature:
- an erecting rail (A) is provided on the installing device (21), which erects the ramp base (2) by means of the control roller (6) with a vertical movement (C) of the base element (1).

12. A bridge element according to Claim 1, **characterised by** the feature:
- an erecting rail with a ramp (A') is provided on the installing device (21), which erects the ramp base (2) by means of the control roller (6) with a horizontal movement (B) of the base element (1).

13. A bridge element according to any one of Claims 1 to 12, **characterised by** the features:
- all highly loaded parts consist of steel,
- all the other parts consist of a light metal alloy.

## Revendications

1. Élément de pont (10), pouvant être emporté sur un véhicule (20) de transport et de pose pourvu d'un dispositif de pose (21), notamment sur un véhicule blindé de pose, pour former au choix des ponts courts ou des ponts longs, comprenant pour l'essentiel
- un élément de base (1), réalisé sous la forme d'un support rigide en flexion avec une membrure inférieure (1') et une chaussée (9),
- et au moins une rampe articulée sur l'élément de base (1), constituée d'une base de rampe (2) sur laquelle une extrémité de rampe (3) est articulée de manière mobile,
**caractérisé par** les caractéristiques suivantes :
- des rampes sont articulées aux deux extrémités de l'élément de base (1),
- la base de rampe (2)
- est réalisée sous forme de profilé en U rigide en flexion ou de poutre en caisson fermé
- et peut, à l'aide d'accouplements (12, 13), être accouplée de manière rigide en flexion à l'élément de base (1) tant dans la position relevée que dans la position abaissée,
- l'extrémité de rampe (3)
- est articulée sur la base de rampe (2),
- forme dans sa position finale déployée la rampe avec la base de rampe (2),
- et repose dans sa position finale repliée sur la membrure inférieure (1'),
- la longueur de l'extrémité de rampe (3) et la position des accouplements (12, 13) sont harmonisées de telle sorte que la base de rampe (2) forme dans sa position relevée une chaussée plane (9) avec l'élément de base (1),
- des accouplements de traction (4) sont prévus aux extrémités libres des membrures inférieures (1'),
- des accouplements de poussée (4') sont prévus aux extrémités libres de la base de rampe (2),
- des éléments porteurs avec des rouleaux porteurs (5) se trouvent sur l'élément de base (1),
- des éléments de commande avec un rouleau de commande (6) se trouvent sur la base de rampe (2),
- les éléments porteurs et de commande (5, 6) coopèrent
- avec le dispositif de pose (21) emporté sur le véhicule (20),
- et avec un rail de redressement (22) prévu sur le dispositif de pose (21).

2. Élément de pont selon la revendication 1, **caractérisé par** la caractéristique suivante :
- deux sécurités anti-basculement (5') sont de préférence installées sur l'élément de base (1).

3. Élément de pont selon la revendication 1, **caractérisé par** la caractéristique suivante :
- les éléments porteurs (5) sur l'élément de base (1) comprennent aussi des rouleaux doubles.

4. Élément de pont selon la revendication 1, **caractérisé par** la caractéristique suivante :
- l'articulation (11) entre l'élément de base (1) et la base de rampe (2) est une bande continue de charnière disposée en étant masquée.

5. Élément de pont selon la revendication 1, **caractérisé par** la caractéristique suivante :
- l'élément de base (1) et la base de rampe (2) sont réalisés sous forme de membrure de poussée dans la région de la chaussée (9).

6. Élément de pont selon la revendication 5, **caractérisé par** la caractéristique suivante :
- des accouplement de poussée (4') à engagement positif, avec transmission de force transversale, sont prévus sur la membrure de poussée.

7. Élément de pont selon la revendication 1, **caractérisé par** la caractéristique suivante :
- la membrure inférieure (1') est souple en flexion.

8. Élément de pont selon la revendication 1, **caractérisé par** la caractéristique suivante :
- l'extrémité de rampe (3) s'appuie, dans la position relevée comme dans la position abaissée, à l'aide de surfaces de pression (3') contre la base de rampe (2).

9. Élément de pont selon la revendication 8, **caractérisé par** la caractéristique suivante :
- il existe un accouplement (15) à engagement positif entre l'extrémité de rampe (3) et les membrures inférieures (1').

10. Élément de pont selon la revendication 1, **caractérisé par** les caractéristiques suivantes :
- l'élément de base (1) est réalisé sous forme de poutre en U ouvert vers le bas,
- la base de rampe (2) est réalisée sous forme de poutre en caisson.

11. Élément de pont selon la revendication 1, **caractérisé par** la caractéristique suivante :
- un rail de redressement (A) est prévu sur le dispositif de pose (21) et, à l'aide du rouleau de commande (6), il redresse la base de rampe (2) lors d'un mouvement vertical (C) de l'élément de base (1).

12. Élément de pont selon la revendication 1, **caractérisé par** la caractéristique suivante :
- un rail de redressement avec rampe (A') est prévu sur le dispositif de pose (21) et, à l'aide du rouleau de commande (6), il redresse la base de rampe (2) lors d'un mouvement horizontal (B) de l'élément de base (1).

13. Élément de pont selon l'une des revendications 1 à 12, **caractérisé par** les caractéristiques suivantes :
- toutes les pièces fortement sollicitées sont constituées d'acier,
- les autres pièces sont constituées d'un alliage léger.
